# EUROPÄISCHE PATENTSCHRIFT

(11) **EP 0 789 635 B1**
(45) Veröffentlichungstag und Bekanntmachung des Hinweises auf die Patenterteilung: **11.08.1999**
(21) Anmeldenummer: 95928936.4
(22) Anmeldetag: 06.09.1995
(51) Int. Cl.: B08B 6/00, B08B 5/02

(54) **VERFAHREN UND VORRICHTUNG ZUM ENTFERNEN VON STAUBPARTIKELN VON EINER RELATIV BEWEGTEN MATERIALBAHN**
METHOD AND APPARATUS FOR REMOVING DUST PARTICLES FROM A RELATIVELY MOVING MATERIAL WEB
PROCEDE ET DISPOSITIF POUR L'ENLEVEMENT DE PARTICULES DE POUSSIERE SUR UNE BANDE DE MATERIAU EN MOUVEMENT RELATIF

(30) Priorität: 06.09.1994 CH 271994; 05.05.1995 CH 130295
(43) Veröffentlichungstag der Anmeldung: 20.08.1997
(73) Patentinhaber: Patent Consulting & Development GmbH, 4153 Reinach/BL (CH)
(72) Erfinder: Schneider, Robert, 4153 Reinach (CH)
(86) Internationale Anmeldenummer: CH9500196
(87) Internationale Veröffentlichungsnummer: WO9607490

(56) Entgegenhaltungen:
- EP-A- 0 245 526
- EP-A- 0 279 109
- DE-A- 4 215 602
- DE-A- 4 305 907

## Beschreibung

Die Erfindung betrifft ein Verfahren gemäss dem Oberbegriff des Patentanspruchs 1 sowie eine Vorrichtung gemäss dem Oberbegriff des Patentanspruchs 4.

Die Konstruktionen von Entstaubungsanlagen für bewegte Materialbahnen, auch Bahnreinigungsanlagen genannt, können grob in berührungsfrei, sowie in solche mit Bürstenunterstützung arbeitende unterteilt werden. Bei den letzteren Entstaubungsanlagen wurden die Staubpartikel mit rotierenden Bürstenwalzan oder stationären Bürstenreiben von der Materialbahn mechanisch gelöst und dann abgesaugt. Die Bürstenbeschaffenheit, sowie deren Stärke, Material und Ausführungsart der Borsten waren dabei auf die Eigenschaften der zu reinigenden Materialoberfläche abgestimmt. Derartige nicht gattungsgemässe Entstaubungsanlagen sind im Bundesverband Druck e.V., Postfach 1869, Biebricher Allee 79, D - 6200 Wiesbaden 1, "Technischer Informationsdienst", II/1985, S. 1 bis 20, sowie in der WO87/06527 beschrieben.

Berührungsfrei arbeitende Entstaubungsanlagen wiesen eine Einblaseinheit auf, welche einen Gasstrahl auf die zu reinigende Bahn führte, sowie eine Absaugeinheit, mit der das die Staubpartikel aufnehmende Gas wieder abgesaugt wurde. Mit der Einblaseinheit zusammen oder in deren Nähe wurden Entladungselektroden zum Entladen der auf der Materialbahn befindlichen Staubpartikel angegeordnet. Derartige Entstaubungsanlagen sind aus der EP-A 0 245 526, der EP-A 0 520 145, der EP-A 0 524 415, der EP-A 0 395 864 und der CH-A 649 725 bekannt.

Ein anderer Weg wurde in der EP-A 0 084 633 beschritten. Hier wurde ein turbulenter Gasstrom auf eine zu entstaubende Gewebebahn gerichtet und diese durch die turbulente Strömung in Vibration versetzt, wodurch die Staubpartikel von der Gewebeoberfläche abgelöst wurden. Diese Entstaubungsart liess sich jedoch nur bei dünnen Materialbahnen anwenden, welche sich durch den Gasstrahl in Vibrationen versetzen liessen.

Eine nicht gattunggemässe Reinigungsanlage zum Entfernen von einer auf einem bewegten Band, insbesondere einem Walzband haftenden Flüssigkeit wird in der DE-A 4 215 602 beschrieben. Die bei einer Entstaubungsanlage sich ergebenden Probleme mit auf der Oberfläche durch elektrostatische Kräfte anhaftende Partikel ergaben sich hier nicht.

Sofern bei den oben aufgeführten Entstaubsanlagen überhaupt eine strömungstechnische Ausgestaltung der Düsenaustritte der Einblaseinheiten vorgenommen wurde, sind sie als zur Materialbahn geneigte Kanäle mit konstantem Kanalquerschnitt in Bereich der Düsenaustrittsöffnung ausgebildet worden, wie z.B. in der EP-A 0 245 526, der EP-A 0 520 145 und der DE-A 4 214 602 dargestellt ist. Lediglich in der EP-A 0 084 633 und in einer Ausführungsvariante der DE-A 4 215 602 wurde ein Austrittskanalquerschnitt der Düse mit einem sich verändernden Querschnitt beschrieben. In der EP-A 0 084 633 wurde der Gasstrom senkrecht auf die Gewebebahn geführt. In der DE-A 4 215 602 wurde eine fäschlicherweise als Laval-Düse bezeichnete Düse mit einem nach einer Verengung sich birnenförmig erweiternden und wieder verengenden Querschnitt verwendet.

Die Erfindung löst die Aufgabe, eine Entstaubung einer bewegten, stabilen, für die Entstaubung nicht in Vibration zu versetzende Materialbahn vorzunehmen, bei der auf Entladungselektroden verzichtet werden kann.

Der Erfindung liegt die 1. überraschende Erkenntnis zugrunde, dass lediglich durch die Auswahl eines Gasstromes, insbesondere dessen Drucks, auf einem zu entstaubenden Bereich einer Materialbahnoberfläche sowie die Auswahl der Distanzierung dieses Bereichs von einer geerdeten Fläche eine effiziente Entstaubung möglich ist. Es wird nun davon ausgegangen, dass die effiziente Entstaubung nur dann möglich ist, wenn der auf dem im zu entstaubenden Bereich erzeugte Gasdruck des Gasstroms so gross ist, dass die dem Produkt aus dem Gasdruck und dem obigen Abstand gemäss dem Gesetz von Paschen entsprechende kritische Spannung kleiner ist als die elektrostatische Spannung (Ladung) der Staubpartikel, welche diese hauptsächlich an der Materialbahnoberfläche festhält. D.h. unter diesen Verhältnissen erfolgt eine Selbstentladung der Staubpartikel. Sie werden neutralisiert. Sie haften nun nur noch aufgrund der bedeutend kleineren Van-der-Waals-Kraft und anderer nicht elektrostatischer Kräfte. Die Gasgeschwindigkeit des die Bedingungen des Paschengesetzes erzeugenden Gasstroms ist nun noch derart hoch, um auch die nur noch gering anhaftenden Staubpartikel zu entfernen.

Der Entladungseffekt (Gesetz von Paschen) wird noch durch den Effekt der Balloelektrizität (Wasserfallelektrizität, Lenard-Effekt) unterstützt, wie er durch den sich verengenden Düsenquerschnitt sich ergibt. Hierdurch erfolgt eine wenigstens teilweise Ionisation des durchströmenden Gases, hier Luft, ohne Verwendung irgendeiner elektrische Energie benötigenden Ionisationseinheit.

Der 2. überraschenden Erkenntnis liegt zugrunde, dass durch die Spezialgestaltung der Absaugeinheit der Gasstrom bei einem Ablenkungswinkel umgelenkt wird und somit den nötigen Absaugeffekt der Staubpartikel in die Absaugeinheit fördert.

Ausgehend von diesen Erkenntnissen gibt es für den Fachmann eine Vielzahl von Ausgestaltungsmöglichkeiten, wobei hier nur eine geringe Auswahl aufgezeigt werden kann.

Der nahezu tägliche Ausbauvorgang zur Reinigung der Hochspannungselektroden und deren nachträglicher exakten Justage beim Wiedereinbau entfallen somit bei gemäss der Erfindung konstruierten Vorrichtungen.

Die geforderte Gasströmung ist in bevorzugter Weise durch die Ausgestaltung der Einblaseinheit und/oder der Absaugeinheit, wie sie in den abhängigen Patentansprüchen beschrieben ist bzw. sind, erreichbar.

Im folgenden werden Beispiele des erfindungsgemässen Verfahrens sowie der zur Durchführung des Verfahrens in bevorzugter Weise verwendbaren Vorrichtungen anhand der Zeichnungen näher beschrieben. Neben den hier beschriebenen Düsenanordnungen und -konstruktionen können selbstverständlich auch noch andere Ausführungsformen benützt werden, sofern die unten beschriebenen Bedingungen für eine Entladung der Staubpartikel sowie der Ueberwindung deren Haltekräfte auf der Materialbahn ohne Verwendung elektrischer Energie benötigende Hochspannungselektroden erreicht werden. Weitere Vorteile der Erfindung ergeben sich aus dem nachfolgenden Beschriebungstext. Es zeigen:
- Fig. 1: eine schematische Darstellung der Kräfte, welche Staubpartikel auf einer Materialbahn halten,
- Fig. 2: des Paschen-Gesetz,
- Fig. 3: einen Querschnitt durch die Entstaubungsvorrichtung,
- Fig. 4a und 4b: einen Teilquerschnitt und eine Draufsicht in Richtung **IVb** auf eine Einblaseinheit der Entstaubungsvorrichtung mit schlitzförmigem Gasaustritt,
- Fig. 5a und 5b: eine zu den **Figuren 4a** und **4b** analoge Darstellung für einen in einer Düsenreihe angeordneten Gasaustritt,
- Fig. 6: einen Querschnitt durch eine Variante der Entstaubungsvorrichtung mit zwei auf der gleichen Seite der Materialbahnoberfläche angeordneten Einblaseinheiten,
- Fig. 7: einen Querschnitt durch eine weitere Variante der Entstaubungsvorrichtung, bei der die zu entstaubende Materialbahn umgelenkt wird,
- Fig. 8: einen Querschnitt durch die in **Figur 3** dargestellte Entstaubungsvorrichtung, jedoch mit Strömungsbeeinflussungselementen in der Einblas- und Absaugeinheit,
- Fig. 9: eine Draufsicht in Blickrichtung **IX** in **Figur 8** auf die Strömungsbeeinflussungselemente der Einblaseinheit,
- Fig.10: eine Draufsicht in Blickrichtung **X** in **Figur 8** auf die Strömungsbeeinflussungselemente der Absaugeinheit,
- Fig.11: einen Längsschnitt durch eine Variante einer Einblas- und Absaugeinheit und
- Fig.12: eine schematische Darstellung einer Entstaubungsvorrichtung mit der in **Figur 11** dargestellten Einblas- und Absaugeinheit zur Entstaubung von blattförmigem Gut.

In **Figur 1** sind die auf Staubpartikel **S** wirkenden elektrostatischen und Van-der-Waals-Kräfte **E** und **W** schematisch dargestellt. Oftmals sind die Staubpartikel **S** zusätzlich durch Flüssigkeitsbrücken **F** festgehalten. Der auf die Staubpartikel **S** einwirkende Gasstrom **G** tritt auf der rechten Seite **B** der **Figur 1** ein. Der Gasstrom **G** wird auf der linken Seite **A** abgesaugt.

In **Figur 2** ist das Gesetz von Paschen - die Abhängigkeit der kritischen Spannung **U/krit** vom Produkt aus Druck **p** und Abstand **d** für unterschiedliche Gase - aufgetragen. **Figur 2** ist eine Kopie der Abbildung 6.20 aus K. Simonyi, , "Physikalische Elektronik", Verlag B.G. Teubner Stuttgart, 1972, Seite 526. Das Gesetz von Paschen ist u.a. in dem hier gerade zitierten Buch auf den Seiten 524 bis 526, sowie in Ch. Gertsen, "Physik" Springer-Verlag 1960, S. 303 beschrieben. Durch dieses Gesetz wird die kritische elektrische Spannung **U/krit** angegeben, bei der eine Entladung zwischen zwei ebenen Elektroden "zündet", wobei **p** der Druck im Gasstrom zwischen den Elektroden ist. Das Druck-Abstands-Produkt **p·d** ist auf der Abszisse der **Figur 2** in Torr·cm angegeben, wobei 1 Torr 133 Pa bei 0° C ist.

Erfindungsgemäss wird nun des Gesetz von Paschen bei der Entstaubung einer Materialbahn **1** verwendet. Die Staubpartikel **S** haften infolge ihrer elektrischen Ladung auf dieser. Es wird nun erfindungsgemäss eine Einblaseinheit **3a/b** der Entstaubungsvorrichtung mit einer geerdeten Potentialfläche in einem Abstand **d** von der Materialbahnoberfläche angeordnet und die Geschwindigkeit und der Druck zwischen der Materialoberfläche und der Potentialfläche des aus der Einblaseinheit **3** austretenden Ueberschall-Gasstroms **G** derart eingestellt, dass die Spannung, hervorgerufen durch die geladenen Staubpartikel **S**, gleich der kritischen Spannung **U/krit** im Paschen-Gesetz ist. Es kann nun aus der **Figur 2** das für die kritische Spannung **U/krit** benötigte Produkt **p·d** herausgesucht werden. Nun wird der Gasdruck zwischen der die Staubpartikel **S** tragenden Materialoberfläche und der geerdeten Potentialfläche derart eingestellt, dass bei vorgegebenem konstruktivem Abstand **d** zwischen der Materialoberfläche und der geerdeten Potentialfläche der oben herausgesuchte Wert des Produkts **p·d** angenähert wird. Mit Hilfe eines elektronischen Feldmeters, kann festgestellt werden, wie hoch die elektrische Ladung ist. Hierdurch ist eine Optimierung des Produkts **p·d** bei der Montage und Einstellung der Entstaubungsvorrichtung möglich.

Die geforderten Bedingungen lassen sich mit dem Ueberschallgasstrom **G** erreichen. Die entladenen Staubpartikel **S** werden nun durch den Ueberschall-Gastrom **G** ohne Verwendung elektrisch vorgespannter Entladungselektroden aufgenommen und mit einer Absaugeinheit **7** abgesaugt. Die hohen Unterhaltskosten, wie sie für Anlagen mit elektrisch vorgespannten Entladungselektroden benötigt werden, entfallen somit hier.

Die Einblas- wie auch die Absaugeinheit **3a/b**, bzw. **7a/b** sind aus Metall hergestellt und geerdet. Es ist deshalb der Abstand der Einblaseinheit **3a/b** von der Oberfläche der Materialbahn 1 gleich dem Abstand d der Geerdeten Potentialfläche von dieser. Um eine gute elektrische Leitfähigkeit zu erhalten, können die der Materialbahn **1** zugewandten Oberflächen der Einblas- wie auch die Absaugeinheit **3a/b**, bzw. **7a/b** mit einer elektrisch leitfähigen Schicht beschichtet sein. Bei Aluminium würde man z.B. ein Anodisierungsverfahren verwenden, um eine gute elektrische leitfähigkeit zu erhalten.

Bei der in **Figur 3** im Querschnitt dargestellten Entstaubungsvorrichtung ist sowohl eine Entstaubung der Ober- wie auch der Unterseite **9a**, bzw. **9b** der Materialbahn **1** möglich. Es sind hierzu über der Ober-, wie auch über der Unterseite **9a**, bzw. **9b** je eine Einblas- **3a** und **3b** und je eins Absaugeinheit **7a** und **7b** engeordnet. Die Bewegung der Materialbahn **1** erfolgt in Richtung des Pfeils **11**. Die Fördergeschwindigkeit der Materialbahn **1** liegt bei dem hier beschriebenen Ausführungsbeispiel bei 4,75 bis 15 m/s. Die Fördergeschwindigkeit hat keinen Einfluss auf den Wirkungsgrad der Entstaubungsvorrichtung.

Die unten beschriebene Einblaseinrichtung **3a**, bzw. **3b** ist derart ausgebildet, dass aus ihr ein Ueberschall-Gasstrom, hier ein Ueberschall-Luftstrom **G** austritt. Der aus der Einblaseinrichtung **3a/b** austretende Gasstrom **G** trifft auf die Oberfläche der Materialbahn **1** unter einem Winkel α zwischen 20° und 100°, bevorzugt zwischen 30° und 55° gegen deren Bewegungsrichtung **11** ein. Die Absaugung der von der Materialoberfläche abgehobenen Staubpartikel **S** erfolgt in der Strömungsrichtung **25** des ausströmenden Gases **G** nachgeschaltet unter einem ersten Winkel σ zwischen 20° und 70° , bevorzugt unter etwa 45° und noch einmal nachgeschaltet an einer zweiten Stelle etwa senkrecht zur Materialoberfläche. Diese zweite Absaugung wirkt insbesondere auf in Vertiefungen und Löchern liegende Staubpartikel **S**.

Die Einblaseinheit **3a/b** hat einen zweigeteilten, unten beschriebenen Düsenaufbau. Ausgehend von einem Druckkanal **13** als Gasversorgungseinheit ist ein sich stetig verjüngender Düsenquerschnitt **15** vorhanden, der nach einer Verengung **17** in einen sich stetig erweiternden Düsenquerschnitt **19** bis zum Düsenausgang **20** übergeht. Die Breite der Verengung **17** liegt zwischen 0,02 mm und 0,08 mm, bevorzugt unter etwa 0,04 mm. Der Oeffnungswinkel am Düsenausgang **20** liegt zwischen 3° und 15°, bevorzugt jedoch zwischen 5° und 10°. Die im Querschnitt der **Figur 3** links liegende Mantellinie im sich erweiternden Düsenquerschnitt **19** ist gewölbt ausgebildet, während die gegenüberliegende Mantellinie eine Gerade **21** ist. Diese Gerade **21** verläuft unter dem Winkel α zur Ebene der Materialbahn **1**. Der Winkel α liegt zwischen 20° und 100°, bevorzugt zwischen 30° und 55°. Der Randpunkt **22** dieser Geraden **21** am Düsenausgang **20** hat den geringsten Abstand **d** zur Materialbahn **1**, der je nach zu entstaubendem Material zwischen 0,5 und 2 mm liegt. Dieser Abstand **d** entspricht dem Abstand d des Paschen-Gesetzes. Die Oeffnung **23** zwischen den beiden Einblaseinheiten **3a** und **3b** ist in Bewegungsrichtung **11** als dreifach sich erweiterndes "V" ausgebildet, dessen Schenkel-Winkel sich an jeder Uebergangsstufe **24a** und **24b** vergrössert. Der Gasaustritt aus der Düsenöffnung **20** erfolgt, wie in der **Figur 3** durch einen Pfeil **25** angedeutet ist, schräg auf die Materialbahn **1** entgegen deren Bewegungsrichtung **11** in Richtung auf die betreffende Absaugeinheit **7a**, bzw. **7b** hin,

Der Randpunkt **22** ist als scharfe Kante ausgebildet. Durch diese scharfe Kante **22** entsteht beim Austritt der Ueberschallströmung **G** aus dem Düsenausgang **20** ein Strömungswirbelbereich, dessen Turbulenzen ein Abheben der gemäss dem Paschen-Gesetz entladenen Staubpartikel **S** von der Oberfläche **9a**, bzw. **9b** der Materialbahn **1** entgegen der Van-der-Waalschen-Kräfte **W** unterstützt. Die Einblaseinheiten **3a** und **3b** sind aus Metall und durch eine schematisch dargestellte elektrische Erdung analog zur Absaugeinheit **7a** und **7b** geerdet. Der Düsenausgang **20** liegt in einer Ebene **6**, welche die Materialbahn **1** in einem Winkel zwischen 25° und 65°, bevorzugt unter 45° schneidet.

Analog zu den beiden Einblaseinheiten **3a** und **3b** sind auch zwei Absaugeinheiten **7a** und **7b** vorhanden, Die beiden Absaugeinheiten **7a** und **7b** sind symmetrisch zueinander angeordnet und ausgebildet. Jede der beiden Absaugeinheiten **7a** und **7b** hat zwei Absaugkanäle **27** und **29**, welche in eine Absaugkammer **30** münden. Die Eingänge der Absaugkanäle **31a** und **31b** sind in einer Ebene **33** angeordnet, welche einen konstanten Abstand von der Ober-, bzw. Unterseite **9a**, bzw. **9b** der Materialbahn **1** aufweist. Die Ebene **33** ist gleichzeitig die der Materialober-, bzw. Unterseite gegenüberliegende Oberseite der Absaugeinheit **7a**, bzw **7b**. Bevorzugt werden die Absaugeinheiten **7a** und **7b** aus elektrisch leitfähigem Material (Metall) gefertigt. Sollte jedoch anderes Material verwendet werden oder des Metall sich im Laufe der Zeit mit einem nichtleitenden Korrosionsüberzug überziehen können, so ist diese Oberfläche, wie auch diejenige der Einblaseinheiten **3a** und **3b**, wie bereits oben ausgeführt, mit einer elektrisch leitfähigen Schicht zu versehen. Die Ebene **33** ist, wie in **Figur 3** dargestellt, gegenüber dem Düsenausgang **20** zurückversetzt. Diese Zurückversetzung kann auch kleiner sein. Die Ebene **33** könnte auch direkt anschliessend an den Düsenausgang **20** angeordnet sein.

Der Absaugkanal **27** hat einen sich trichterförmig verjüngenden, gegen die Oberfläche der Materialbahn **1** geneigten Absaugmund **35**. Die Neigung des Absaugmundes **35** ist in Richtung zum Düsenausgang **20** gerichtet. Die dem Düsenausgang **20** zugewandte Mantellinie **36a** des trichterförmigen Absaugmundes **35** weist einen möglichst flachen Winkel β zur Oberfläche der Materialbahn **1** auf, Der Winkel β liegt zwischen 15° und 30° Die der Mantellinie **36a** gegenüberliegende andere Mantellinie **36b** des Absaugmundes **35** verläuft steiler und weist zur Oberfläche der Materialbahn **1** einen Winkel σ zwischen 20° und 70° auf. Da auf jeden Fall der Absaugmund **35** trichterförmig ausgebildet sein soll, verbietet sich von selbst, dass bei den Winkeln β und σ die beiden Winkelextremwerte von 30° zusammen verwendet werden können.

Der Absaugmund **35** geht dann in ein verengtes Kanalstück **37** über, dessen eine Mantellinie die Verlängerung der Mantellinie **36b** ist. Dieses Kanalstück **37** erweitert sich zu einem weiteren Kanalstück **39**, welches dann in die Absaugkammer **30** einmündet.

Der Abstand **h** des Schnittpunktes der Mantetellinie **36b** mit der Ebene **33** von der Kante **22** (= das eine untere Ende der Geraden **21**) ist zehn- bis fünfundzwanzigmal der Abstand **d**.

Durch die Anordnung der Einblaseinheit **3a**, bzw. **3b** wird der Absaugkanal **27** von eventuell anhaftenden Staubpartikeln **S** freigespült.

Der Absaugkanal **29** ist ebenfalls trichterförmig ausgebildet, wobei jedoch dessen dem Düsenausgang **20** zugewandte Mantellinie **40a** senkrecht zur Oberfläche der Materialbahn **1** verläuft, während die hierzu gegenüberliegende Mantellinie **40b** leicht zur Oberflächs der Materialbahn **1** geneigt verläuft.

Die Absaugkammer **30** weist wenigstens jeweils an einer ihrer gegenüberliegenden Wände eine Profilierung **44** auf. Diese Profilierung **44** dient zum Einhängen nicht dargestellter Strömungsleitbleche. Die Strömungsleitbleche sind notwendig, damit in der Absaugkammer **30** möglichst über allen Einmündungen der Kanäle **27** und **29** annähernd gleiche Druckverhältnisse herrschen.

Zum Entstauben der mit einer Geschwindigkeit von bis zu 30 m/s bewegten Materialbahn **1** wird Luft G mit der Einblaseinheit **3a** und **3b** mit einer Luftgeschwindigkeit von bis zu maximal 550 m/s geblasen. Um diese Ausströmgeschwindigkeit zu erreichen, herrscht im Druckkanal **13** ein Druck von etwa 2 bar. Auf der Oberfläche der Materialbahn **1** ergibt sich dann ein Druck, je nach gewählter Ueberschall-Gas-Geschwindigkeit, von 50 bis 100 mbar. Die auf der Oberfläche der Materialbahn **1** sich befindenden Staubpartikel **S** werden nun aufgrund der oben beschriebenen Gesetzmässigkeiten von Paschen in einer Dunkelentladung, welche im Prinzip eine Glimmentladung bei sehr kleinen Stromstärken ist, neutralisiert. Gleichzeitig erfolgt ein Abheben der Staubpartikel **S** durch den Ueberschalluftstrom **G**, unterstützt durch die Verwirbelung, hervorgerufen durch die Kante **22** entgegen der auf sie wirkenden Van-der-Waals-Kräfte. Die Staubpartikel **S** werden durch die Absaugkanäle **27** und **29** abgesaugt, wobei der nahezu senkrecht zur Oberfläche der Materialbahn **1** verlaufende Kanal **29** hauptsächlich dazu dient, Staubpartikel **S** aus Vertiefungen und Löchern aufzunehmen.

Die eingeblasene Luft durch die Einblaseinheit, bzw. -einheiten **3a** und **3b** sowie die Absaugleistung der Absaugeinheit, bzw. -einheiten **7a** und **7b** liegt im Temperaturbereich von 18° C bis 23° C. Im Raum, in welchem die Entstaubungsvorrichtung steht, herrscht ein Ueberdruck.

Der Düsenausgang **20** wie auch die Eingänge zu den Kanälen **27** und **29** können nun, wie in **Figur 4a** und **Figur 4b** einmal vergrössert im Querschnitt und einmal in Draufsicht dargestellt ist, als Längsschlitze **41** und einmal als Düsenreiben **43**, wie in den **Figuren 5a** und **5b** dargestellt ist, ausgebildet werden.

Zur Verbesserung des Aufnahmevorgangs der Staubpartikel **S** in den Ueberschallgasstrom **G** können im sich erweiternden Düsenquerschnitt **19** der Einblaseinheit **3a** und **3b**, sowie auch in den beiden Absaugkanälen **27** und **29** Strömungsbeeinflussungselemente **49**, **50** und **51**, wie in **Figur 8** angedeutet, angeordnet werden.

Bei den im Düsenbereich **19** an der Wandung **21** angeordneten Strömungabeeinflussungselementen **49** handelt es sich um schmale Längsstege, wie sie in einer Draufsicht in Blickrichtung **IX** in **Figur 9** dargestellt sind. Jeder Längssteg **49** liegt in einer zur Bewegungsrichtung **11** parallel verlaufenden Ebene, welche unter einem Winkel von 82° zur Materialbahn **1** steht. In dem oben beschriebenen Beispiel haben die Längsstege **49** eine Breite von 1 mm und einen gegenseitigen Abstand von 15 mm.

Bei denen in den Absaugkanälen **27** und **29** angeordneten Reihen von Stegen **50** und **51** handelt es sich um schmale Längsstege, wie sie in einer Draufsicht in Blickrichtung **X** in **Figur 10** dargestellt sind. Jeder Längssteg **50** und **51** liegt in einer zur Bewegungsrichtung **11** ebenfalls parallel verlaufenden Ebene, welche unter einem Winkel von 60° zur Materialbahn **1** verläuft. In dem oben beschriebenen Beispiel haben die Längsstege **50** und **51** eine Breite von 2 mm und einen gegenseitigen Abstand von 30 mm.

Zusätzlich zu den in **Figur 3** angeordneten Einblaseinheiten **3a** und **3b** können auch beidseits der Absaugeinheit, bzw. -einheiten **7a** und **7b** je eine weitere Einblaseinheit, wie in **Figur 6** dargestellt, angeordnet werden.

Anstelle von ebenen Materialbahnen **1** können auch durch eine Umlenkeinheit **45** umgelenkte Materialbahnen **46** entstaubt werden. Die Lage der Einblas-, wie auch die der Absaugeinheit ist dann, wie in **Figur 7** dargestellt, dem Verlauf der Materialbahn **46** angepasst. Der Ablösewinkel der Materialbahn **46** von der Umlenkeinheit **45** liegt bevorzugt zwischen 15° und 20°, um eine elektrische Aufladung durch Ladungsaustausch und Ladungstrennung nicht unnötig anwachsen zu lassen.

Die bereits obenerwähnte Zweiteilung der Einblaseinheit **3a**, bzw. **3b** mit den Teilstücken **3'** und **3''** gestattet gegenüber einer einteiligen Ausführung eine einfachere Herstellung. Die Teilung erfolgt entlang der Linie **47**, welche in die Gerade **19** übergeht. Die Abdichtung erfolgt über einen Dichtring **48**, dessen Verlauf je nach Verwendung der Düsenreihe **43** oder des Längsschlitzes **41** gelegt wird. Durch die Teilung der Einblaseinheit **3a**, bzw. **3b** ist eine einfache Herstellung der Strömungsbeeinflussungselemente **49** erst möglich.

Die Einblaseinheit **3a** und **3b**, sowie die dazugehörenden Absaugeinheiten **7a** und **7b** werden bevorzugt als Blöcke ausgebildet, welche parallel zur Bewegung der Materialbahn **1** aneinander gereiht angebaut werden können, um die Breite der Entstaubungsvorrichtung der jeweiligen zu entstaubenden Materialbahnbreite anpassen zu können.

Anstelle die Materialbahn zu bewegen, kann selbstverständlich auch die Entstaubungsvorrichtung über die Materialbahn bewegt werden. In der Regel wird man aber die Materialbahn unter, bzw. zwischen den Düsenaus- und -eingängen hindurchziehen.

Mit der oben beschriebenen Entstaubungsvorrichtung können nicht nur Materialbahnen entstaubt werden, sondern auch Platten und Bögen.

Die oben beschriebene Entstaubungsvorrichtung kann zum Entstauben von jeglichem bahnförmigen und plattenförmigen Material, wie Press-Spanplatten, Tischlerplatten, Kunststoff-, Papier-, Pappbänder, Glas, allg. Folien, Metall- und medizinische Folien, Textilien, Leiterplatten, Industriegeflechte, Film- und Magnetstreifen etc. verwendet werden.

Anstelle der in den **Figuren 3** bis **10** dargestellten Einblaseinheit **3a** und **3b** kann auch eine in **Figur 11** dargestellte Einheit **53** verwendet werden, welche eine Vereinigung einer Einblasmit einer Absaugeinheit darstellt . Ferner wird hier gegenüber den Einblaseinheiten **3a** und **3b** mit einer Gesausströmgeschwindigkeit im Unterschallbereich gearbeitet; es kann jedoch auch im Bereich der Schallgeschwindigkeit gearbeitet werden. Analog zu den Einblaseinheiten **3a** und **3b** ist auch die Einheit **53** aus zwei geerdeten Düsenteilen **54a** und **54b** aufgebaut und hat eine Verengung **55** des Düsenkanalquerschnitts **56**. Ausgehend von einem zum Druckkanal **13** analog ausgebildeten Druckkanal **57** hat auch diese Düse einen sich verjüngenden Düsenquerschnitt **59** (analog zu **15**). Im Gegensatz zu den Einblaseinheiten **3a** und **3b** ist jedoch hier die gerade Mantellinien aufweisende Verengung **55** bis zum Düsenausgang **60** vorgezogen und somit bedeutend länger. D.h. es erfolgt hier eine stärkere Ionisationswirkung (Balloeloktrizität) auf den durchfliessenden Gesstrom. Die Achse der Verengung **55** weist einen bevorzugten Winkel δ von etwa 51° mit der Tangente **68** zur Materialoberfläche **71** auf. Es können auch andere Werte für den Winkel δ zwischen 20° und 100° und insbesondere zwischen 30° und 55° verwendet werden. Der im Ausführungsbeispiel aufgeführte Wert erlaubt jedoch ein optimales Arbeiten, insbesondere im Hinblick auf einen geringen Luftverbrauch und ein gutes Andrücken der zu entstaubenden Materialbahn **71** an die Trommel **74** (Druckzylinder).

Auch diese Einheit **53** hat analog zu den obigen Einblaseinheiten **3a** und **3b** einen sich strömungstechnisch "erweiternden Düsenquerschnitt", den jetzt hier der Raum **61** vor dem Düsenausgang **60** bildet. Im Gegensatz zu den obigen Einblaseinheiten **3a** und **3b** ist nämlich hier die zur unteren Kante **22** analog ausgebildete Kante **63** der einen Düsenkanalseite gegenüber der anderen um eine Kantenhöhe a von 0,1 mm bis 0,9 mm, hier um 0,6 mm nach aussen verlängert. Diese Verlängerung bewirkt einerseits eine Düsenkanalerweiterung und andererseits eine Umlenkung des austretenden Gesstroms, wie mit dem Pfeil **64** angedeutet ist. Dieser Gesstrom bewirkt somit einen Absaugeffekt, der die Staubpartikel in die Absaugeinheit **65** fördert, die letztlich durch eine angeordnete Reihe von Stegen im Absaugkanal für die Strömungsrichtung sorgt und zuletzt eine sehr wichtige Rolle für die Förderung von Staubpartikeln bis zum Absaugschlauch bewirkt.

Die Breite **b** der Verengung **55** wird zusammen mit dem Gasdruck im Druckkanal **57** derart eingestellt, dass eine optimale Entstaubung bei möglichst geringem Luftverbrauch erfolgt. Bei der hier beschriebenen Ausführungsvariante wird mit einer Breite der Verengung von 0,04 mm bei einem Druck von 1,5 bar im Druckkanal **57** und einem Abstand **d/53** von 4 mm bis 7 mm, bevorzugt 5 mm gearbeitet. Die Neigung des verengten Düsenkanals **55** gegenüber der Tangente **68** zur Materialbahn **71** beträgt hier beispielsweise 51°.

In die Einheit **53** integrierte Absaugeinheit besteht in einem annähernd zum Absaugkanal **35**, **37** und **39** analog ausgebildeten Absaugkanal **65**, wobei hier in einer einfacheren konstruktiven Ausführung die eine Kanalwand lediglich durch ein ansetzbares entsprechend geformtes Blech **67** gebildet ist. Auch hier weist der Einlauf des Absaugkanals **65** analog zu dem bereits oben beschriebenen einen spitzen Winkel Φ in Transportrichtung **70** der Materialbahn auf. Der Winkel Φ sollte einen Wert zwischen 20° und 50° haben und bevorzugt zwischen 33° und 39° liegen. Der dem Düsenausgang **60** abgewandte Rand der Eingangsöffnung des Absaugkanals **65** befindet sich in einem Abstand **e**, der bei dem Ausführungsbeispiel 17 mm beträgt.

Um den für die Entstaubung benötigten Luftverbrauch zu minimieren, ist der Druckkanal **57** in Querrichtung zur Materialbahn **71** in einzelne Teilkanäle unterteilt. Diese nicht explizit dargestellten Teilkanäle, welche in den Figuren **11** und **12** mit dem Bezugszeichen **57** identisch sind, sind über jeweils einen mit einem (nicht dargestellten) Kolben verschliessbaren Versorgungskanal mit einer Versorgungskammer **69** verbunden. Zum Druckausgleich haben die Versorgungskanäle geringfügig sich ändernde Strömungsquerschnitte. Die Kolben sind über einen nicht dargestellten Mechanismus derart verstellbar, dass beginnend von der äusseren Peripherie ein Versorgungskanal nach dem anderen und damit auch ein Teilkanal nach dem anderen von der Luftzufuhr und damit von der Versorgungskammer **69** abtrennbar ist. Hiermit ist eine Anpassung an die tatsächlich zu reinigende Bahnbreite möglich. Es wird nur die benötigte Anzahl Teilkanäle mit Druckluft versorgt und damit der Luftverbrauch optimiert, d.h. minimiert.

Die Anordnung der Einblas-/Absaugeinheit **53** in einer Entstaubungvorrichtung für blattförmiges Gut **71** zeigt **Figur 12**. Die zu reinigenden Blätter **71** werden jeweils mit einer Klammer **72** auf einer ersten Trommel **73** (Zuführzylinder) gefasst und gehalten. Die Uebergabe an eine zweite Trommel **74** (Druckzylinder) erfolgt in deren Annäherungsort **76** mit benachbarten Klammern **72** und **75**, wobei synchron zueinander die Klammer **72** geöffnet und die Klammer **75** zur Bogenübernahme geschlossen wird. Die Darstellung in **Figur 12** zeigt das bereits von der Klammer **75** gefasste Gut **71** bei geöffneter Klammer **72**, wobei ein Teil des blattförmigen Guts **71** noch auf der Trommel **73** anliegt, sowie auf diese aufgezogen wird. Der Trommel **74** zugeordnet ist die Einblas-/Absaugeinheit **53**, an der in Querrichtung zur Breite des Guts **71** Sicherheitsrollen **77** angeordnet sind, welche eine Führung des blattförmigen Guts **71** bei einem Luftstromausfall oder einer nicht einwandfreien Blattübergabe sicherstellen sollten.

Infolge der hohen verwendeten Rotationsgeschwindigkeiten der Trommeln **73** und **74** tendieren die Bögen **71** (Gut) zum Herausschlagen, bzw. zum Ablösen von der Trommeloberfläche. Mit den erfindungsgemässen Vorrichtungen lässt sich nun durch Einstellung des Luftdrucks dieses Abheben neben der Entstaubung zufriedenstellend einstellen. Wird der Luftdruck jedoch derart eingestellt, dass lediglich eine einwandfreie Entstaubung erreicht wird, kann dieser für die "Fixierung" der Bögen zu gering sein. In diesem Fall übernimmt denn die Sicherheitsrolle **77** die gewünschte Niederhaltung.

## Patentansprüche

1. Verfahren zum Entfernen von Staubpartikeln (**S**) von einer relativ bewegten, insbesondere stabilen Materialbahnoberfläche (**1; 71**) mit einer berührungsfrei arbeitenden Entstaubungsvorrichtung, **dadurch gekennzeichnet**, dass ein geerdeter, der Materialbahnoberfläche (**1; 71**) zugewandter Potentialflächenbereich (**6, 33; 54a, 54b**) einer Einblaseinheit (**3a, 3b; 53**) der Entstaubungsvorrichtung in einem Abstand (**d; d/53**) zur Materialbahnoberfläche (**1; 71**) angeordnet wird, die Geschwindigkeit und der Druck (**p**) zwischen einem jeweils zu entstaubenden Materialbahnoberflächenbereich und der Potentialfläche (**6, 33; 54a, 54b**) des aus der Einblaseinheit (**3a, 3b; 53**) austretenden Gasstroms (**G**) derart eingestellt werden, dass die dem Produkt aus Druck (**p**) und Abstand (**d; d/53**) gemäss dem Gesetz von Paschen zugeordnete kritische Spannung (**U/krit**) unter der elektrostatischen Spannung (**E**) der Staubpartikel (**S**) auf der Materialbahnoberfläche (**1; 71**) liegt, damit deren Neutralisation erfolgt und somit eine Ueberwindung der Haltekräfte (**E/W**) der Staubpartikel auf der Materialbahnoberfläche gegeben ist und diese (**S**) ohne eine elektrische Energie benötigende Ionisationseinheit, lediglich durch den Gasstrom (**G**) aufgenommen und von wenigstens einer Absaugeinheit (**7a, 7b; 65**) abgesaugt werden.

2. Verfahren nach Anspruch 1, **dadurch gekennzeichnet**, dass der Gasstrom, insbesondere ein Luftstrom (**G**), unter einem Winkel (α, δ) zwischen 20° und 100°, bevorzugt zwischen 30° und 55° auf die Materialbahnoberfläche (**1; 71**) geblasen und durch wenigstens eine entgegen der Gasströmrichtung nachgeschaltete, d.h. in Materialtransportrichtung (**11; 70**) vorgelagerte Absaugeinheit (**7a, 7b; 65**) abgesaugt wird.

3. Verfahren nach Anspruch 2, **dadurch gekennzeichnet**, dass die durch den Gasstrom (**G**) von der Materialbahnoberfläche abgehobenen Staubpartikel (**S**) von einer unter einem Winkel (σ; Φ) zwischen 20° und 70°, bevorzugt unter 45° gegen die Gasströmrichtung (**25**) geneigten ersten Absaugöffnung (**27; 65**) sowie vorzugsweise mit einer zusätzlichen zweiten annähernd senkrecht zur Materialbahnoberfläche (**1**) stehenden Absaugöffnung (**29**) aufgenommen werden.

4. Entstaubungsvorrichtung zur Durchführung des Verfahrens nach einem der Ansprüche 1 bis 3 mit einer mit einer Versorgungseinheit (**13; 57**) verbundenen Einblaseinheit (**3a, 3b; 53**) sowie einer Absaugeinheit (**7a, 7b; 65**), **dadurch gekennzeichnet**, dass die Einblaseinheit (**3a, 3b; 53**) ausgehend von der Versorgungseinheit (**13; 57**) einen stetig sich verjüngenden Düsenquerschnitt (**15; 59**) aufweist, der nach einer Verengung (**17; 55**) in einen sich erweiternden Querschnitt (**19; 61**) übergeht, die Einblaseinheit (**3a, 3b; 53**) einen dem Staubpartikel (**S**) tragenden Materialbahnoberflächenbereich (**1; 71**) zugewandten, geerdeten, elektrisch leitenden Oberflächenbereich (**6, 33; 54a, 54b**) hat, wobei der Gasdruck in der Versorgungseinheit (**13; 57**) sowie der Abstand (**d; d/53**) des geerdeten Oberflächenbereichs (**6, 33; 54a, 54b**) von dem jeweils kontinuierlich zu entstaubenden Materialbahnoberflächenbereich (**1; 71**) derart einstellbar sind, dass die Staubpartikel (**S**) hier ohne jeglichen Einsatz einer an eine elektrische Energiequelle anzuschliessenden Ionisationseinheit zur Ionisation des Gasstroms ablösbar und durch die Absaugeinheit (**7a, 7b; 65**) absaugbar sind.

5. Vorrichtung nach Anspruch 4, **dadurch gekennzeichnet**, dass der Gasdruck in der Versorgungseinheit (**13; 57**) der Abstand (**d; d/53**) der geerdeten Potentialfläche (**6, 33; 54a, 54b**) vom zu entstaubenden Materialbahnoberflächenbereich (**1; 71**) sowie die Ausgestaltung des Düsenquerschnitts (**15, 17, 19; 59, 56, 55, 61**) und dessen Lage zum zu entstaubenden Bereich derart eingestellt sind, dass die kritische Spannung (**U/krit**) des Gesetzes von Paschen in Abhängigkeit des Produkts aus dem Abstand (**d, d/53**) und einem durch den Gasdruck in der Versorgungseinheit (**13; 57**) zwischen dem geerdeten Oberflächenbereich (**6, 33; 54a, 54b**) und dem zu entstaubenden jeweiligen kontinuierlich vorbeiziehbaren Materialbahnoberflächenbereich (**1; 71**) mit der Einblaseinheit (**3a, 3b; 53**) erzeugbaren zweiten Gasdruck (**p**) unter der die Staubpartikel (**S**) u.a. im Bereich haltenden elektrostatischen Spannung (**E**) liegt.

6. Vorrichtung nach Anspruch 4 oder 5, **dadurch gekennzeichnet**, dass der Düsenausgang derart angeordnet ist, dass dessen austretender Gasstrom entgegen der Transportrichtung (**11; 70**) der Materialbahn (**1; 71**) auf diese auftrifft.

7. Vorrichtung nach einem der Ansprüche 4 bis 6, **dadurch gekennzeichnet**, dass die Achse des Düsenkanals (**21; 55**) der Einblaseinheit (**3a, 3b; 53**) in einer zur Materialbahn (**1; 71**), bzw. deren Tangente (**68**) unter einem Winkel (α; δ) zwischen 20° und 100°, bevorzugt zwischen 30° und 55° liegenden Ebene liegt.

8. Vorrichtung nach Anspruch 7, **dadurch gekennzeichnet**, dass die Wandung der Düse der Einblaseinheit (**3a, 3b; 53**) zu deren Achse wenigstens einen unsymmetrisch ausgebildeten Wandbereich, insbesondere im Bereich der Oeffnung (**20; 60**) aufweist, wobei eine der Düsenkanalmantellinien der Einblaseinheit (**3a, 3b; 53**) eine Gerade (**21; 55**) ist, welche in einer zur Materialbahn (**1; 71**) unter einem Winkel (α; δ) zwischen 20° und 100°, bevorzugt zwischen 30° und 55° verlaufenden Ebene liegt.

9. Vorrichtung nach Anspruch 8, **dadurch gekennzeichnet**, dass die gerade Düsenkanalmantellinie (**21; 55**) am Düsenausgang (**20; 60**) in einer scharfen Kante (**22; 63**) endet, um einen von hier gegen die Materialbahnoberfläche ausgehenden Strömungsverwirbelungsbereich zu erzeugen.

10. Vorrichtung nach einem der Ansprüchs 4 bis 9, **dadurch gekennzeichnet**, dass der Absaugmund (**35**) der Absaugeinheit (**27; 65**) sich trichterförmig ausgehend von der Absaugöffnung (**31a**) verjüngt, wobei eine der Düsenmantellinien eine erste Gerade (**36a**) ist, welche in einer zur Materialbahn (**1; 71**) unter einem Winkel (β, Φ) zwischen 15° und 50°, insbesondere zwischen 33° und 39° liegenden Ebene verläuft.

11. Vorrichtung nach einem der Ansprüche 4 bis 10, **dadurch gekennzeichnet**, dass die Einblaseinheit (**3a, 3b; 53**) aus wenigstens zwei Teilstücken (**3' , 3''; 54a, 54b**) ausgebildet ist und bevorzugt die oder eine der Trennungslinien (**47**) durch die Gerade (**21; 55**) der Düsenkanalmantellinie verläuft.

12. Vorrichtung nach einem der Ansprüche 4 bis 11, **gekennzeichnet durch** eine blockweise Unterteilung bevorzugt parallel zur Relativbewegungsrichtung (**11; 70**) der Materialbahn (**1; 71**) , um die Vorrichtungsbreite an die Breite der Materialbahn (**1; 71**) auf einfache Weise konstruktiv anpassen zu können.

13. Vorrichtung nach einem der Ansprüche 4 bis 12, **gekennzeichnet durch** eine erste und eine zweite in Relativbewegungsrichtung (**11**) der Materialbahn (**1**) voneinander distanziert angeordnete Einblaseinheit (**3a**), welche beidseits der Absaugeinheit (**7a**) angeordnet sind, wobei bevorzugt die Achsen der Einblasdüsenkanäle der ersten und der zweiten Einblaseinheit gegeneinander gerichtet sind.

## Claims

1. Process for removing dust particles (S) from a relatively moving, especially stable material web surface (1; 71) with a dedusting device that operates without contact, characterized in that a grounded potential surface area (6, 33; 54a, 54b) that faces material web surface (1; 71) of an injection unit (3a, 3b; 53) of a dedusting device is arranged at a distance (d; d/53) from material web surface (1; 71), the speed and pressure (p) between a material web surface area that is to be dedusted in each case and potential surface (6, 33; 54a, 54b) of flow of gas (G) that exits from injection unit (3a, 3b; 53) are to be adjusted in such a way that the critical voltage (U/crit) that is associated with the product of pressure (p) and distance (d; d/53) according to Paschen's Law lies below electrostatic voltage (E) of dust particles (S) on material web surface (1; 71) so that they are neutralized, and thus the holding forces (E/W) of the dust particles on the material web surface are overcome and the latter (S) are picked up only by flow of gas (G) without an ionization unit that requires electrical energy and are suctioned off by at least one suction unit (7a, 7b; 65).

2. Process according to claim 1, wherein the flow of gas, especially a flow of air (G), is blown at an angle (α, σ) of between 20° and 100°, preferably between 30° and 55°, onto material web surface (1; 71) and is suctioned off by at least one suction unit (7a, 7b; 65) that is downstream with regard to the direction of gas flow, i.e., upstream in the direction of travel of the material (11; 70).

3. Process according to claim 2, wherein dust particles (S) that are lifted by flow of gas (G) from the material web surface are picked up by a first suction opening (27; 65) that is inclined at an angle (σ, φ) of between 20° and 70°, preferably at 45° from direction of gas flow (25), and preferably are picked up by an additional second suction opening (29) that is appoximately perpendicular to material web surface (1).

4. Dedusting device for carrying out the process according to one of claims 1 to 3 with an injection unit (3a, 3b; 53) that is connected to a supply unit (13; 57), as well as a suction unit (7a, 7b; 65), wherein injection unit (3a, 3b; 53), starting from supply unit (13; 57), has a continuously tapering nozzle cross-section (15; 59), which turns into a widening cross-section (19; 61) after a narrowing (17; 55), injection unit (3a, 3b; 53) has an electrically conductive surface area (6, 33; 54a, 54b) that is grounded and faces a material web surface area (1; 71) that carries dust particle (S), whereby the gas pressure in supply unit (13; 57), as well as distance (d; d/53) of grounded surface area (6, 33; 54a, 54b) from the material web surface area (1; 71) that is to be dedusted continuously in each case can be adjusted in such a way that dust particles (S) can be removed here without any use of ionization unit that can be connected to an electrical energy source to ionize the gas flow and can be suctioned off by suction unit (7a, 7b; 65).

5. Device according to claim 4, wherein the gas pressure in supply unit (13; 57), the distance (d; d/53) of grounded potential surface (6, 33; 54a, 54b) from material web surface area (1; 71) that is to be dedusted and the configuration of the nozzle cross-section (15, 17, 19; 59, 56, 55, 61) and its position up to the area to be dedusted are adjusted in such a way that, depending on the product of distance (d, d/53) and second gas pressure (p) that can be produced by injection unit (3a, 3b; 53) by the gas pressure in supply unit (13; 57) between grounded surface area (6, 33; 54a, 54b) and material web surface area (1; 71) that is to be dedusted and in each case is to be pulled continuously past, the critical voltage (U/crit) of Paschen's Law lies below electrostatic voltage (E) that holds dust particles (S), etc., in the area.

6. Device according to claim 4 or 5, wherein the nozzle outlet is arranged in such a way that its exiting flow of gas strikes the latter opposite direction of travel (11; 70) of material web (1; 71).

7. Device according to one of claims 4 to 6, wherein the axis of nozzle channel (21; 55) of injection unit (3a, 3b; 53) lies in a plane that lies at angle (α, σ) of between 20° and 100°, preferably between 30° and 55°, with respect to material web (1; 71) or its tangent (68).

8. Device according to claim 7, wherein the wall of the nozzle of injection unit (3a, 3b; 53) has at least one asymmetrically designed wall area on its is, especially in the area of opening (20; 60), whereby one of the nozzle channel surface lines of injection unit (3a, 3b; 53) is a straight line (21; 55), which lies in a plane that runs at an angle angle (α, σ) of between 20° and 100°, preferably between 30° and 55°, with respect to material web (1; 71).

9. Device according to claim 8, wherein straight nozzle channel surface line (21; 55) ends in a sharp edge (22; 63) at nozzle outlet (20; 60) to produce an area of turbulent flow extending from here toward the material web surface.

10. Device according to one of claims 4 to 9, wherein suction opening (35) of suction unit (27; 65) is tapered like a funnel starting from suction opening (31a), whereby one of nozzle surface lines is a first straight line (36a), which runs in a plane that lies at an angle (β, φ) to material web (1; 71) of between 15° and 50°, especially between 33° and 39°,

11. Device according to one of claims 4 to 10, wherein injection unit (3a, 3b; 53) is made of at least two partial pieces (3, 3''; 54a, 54b) and preferably separating line(s) (47) run(s) through straight line (21; 55) of the nozzle channel surface line.

12. Device according to one of claims 4 to 11, characterized by a division into blocks preferably parallel to relative direction of movement (11; 70) of material web (1; 71) in order to be able to match the device width to the width of material web (1; 71) in a way that is simple to design.

13. Device according to one of claims 4 to 12, characterized by a first and a second injection unit (3a) that are arranged at a distance from one another in relative direction of movement (11) of material web (1), on both sides of which injection unit are arranged suction unit (7a), whereby the axes of the injection nozzle channels of the first and the second injection units are directed against one another.

## Revendications

1. Procédé pour l'enlèvement de particules de poussière sur une bande de matériaux en mouvement relatif (1, 71) comprenant un dispositif de dépoussiérage fonctionnant sans contact, caractérisé en ce qu'une surface plane conductrice (6, 33; 54a; 54b) faisant face à la bande de matériaux (1, 71) d'une unité d'injection (3a, 3b; 53) d'un dispositif de dépoussiérage est disposée à une distance (d; d/53) de la bande de matériaux (1; 71), la vitesse et la pression (p) de la bande de matériaux devant être impérativement dépoussiérée par rapport à la surface potentielle (6, 33; 54a; 54b) d'un flux gazeux (G) provenant de l'unité d'injection (3a, 3b; 53) étant définies de telle manière que la tension de seuil (U/crit) qui correspond au produit de la pression (p) et de la distance (d ; d/53) selon la loi de Paschen est inférieure à la tension électrostatique (E) des particules de poussière (S) sur la bande de matériaux (1; 71) qui sont alors neutralisées, la poussée (E/W) exercée par les particules de poussière sur la bande de matériaux étant ainsi contenue, et lesdites particules (S) étant prélevés uniquement par le flux gazeux (G) sans recours à une unité d'ionisation exigeant de l'énergie électrique, et étant aspirées au moyen d'au moins une unité d'aspiration (7a, 7b ; 65).

2. Procédé selon la revendication 1, caractérisé en ce que le flux gazeux, plus particulièrement un flux d'air (G), est émis selon un angle (α, σ) compris entre 20° et 100°, et de préférence entre 30° et 55°, par rapport à la bande de matériaux (1; 71) et est aspirée par au moins une unité d'aspiration (7a, 7b; 65) qui se trouve en aval du flux gazeux, c'est à dire en amont par rapport à la direction de déplacement des matériaux (11; 70).

3. Procédé selon la revendication 2, caractérisé en ce que les particules de poussière (S) qui sont soulevées par le flux gazeux (G) sur la bande de matériaux sont prélevées par une première ouverture d'aspiration (27; 65) qui est inclinée selon un angle (σ, φ) compris entre 20° et 70°, et de préférence de 45°, par rapport à la direction du flux gazeux (25), et sont de préférence prélevées par une deuxième ouverture d'aspiration supplémentaire qui est à peu près perpendiculaire à la bande de matériaux (1).

4. Dispositif de dépoussiérage pour la mise en oeuvre du procédé selon l'une des revendications 1 à 3 comportant une unité d'injection (3a, 3b; 53) qui est reliée à une unité d'alimentation (13; 57) ainsi qu'une unité d'aspiration (7a, 7b; 65), caractérisé en ce l'unité d'injection (3a, 3b; 53), prolongeant l'unité d'alimentation (13, 57), comporte une buse de section transversale effilée (15; 59) se prolongeant par une section élargie (19; 61) après un rétrécissement (17; 55), l'unité d'injection (3a, 3b; 53) présentant une surface plane conductrice d'électricité (6, 33; 54a, 54b) disposée en face de la bande de matériaux (1; 71) transportant les particules de poussière (S), dans laquelle la pression en gaz de l'unité d'alimentation (13; 57), ainsi que la distance (d, d/53) de la surface plane (6, 33, 54a, 54b) à la bande de matériaux (1 ; 71) à dépoussiérer en continu dans tous les cas peuvent être définies de telle manière que les particules de poussière (S) soient prélevées sans utilisation aucune d'une unité d'ionisation reliée à une source l'alimentation électrique pour ioniser le flux gazeux, et soient aspirées par l'unité d'aspiration (7a, 7b ; 65).

5. Dispositif selon la revendication 4, caractérisé en ce que la pression en gaz au sein de l'unité d'alimentation (13; 57), la distance (d; d/53) entre la surface plane (6, 33, 54a, 54 b) et la bande de matériaux (1; 71) à dépoussiérer, ainsi que la forme de la section transversale de la buse (15, 17, 19 ; 59, 56, 55, 61) et son positionnement au dessus de la zone à dépoussiérer sont définies de telle manière que, en fonction du produit de la distance (d, d/53) et de la pression en gaz (p) générée par l'unité d'injection (3a, 3b) par la pression au sein de l'unité d'alimentation (13 ; 57) entre la surface plane (6, 33, 54a, 54b) et la bande de matériau (1 ; 71) devant impérativement être dépoussiérée et en mouvement continu, la tension de seuil (U/crit) selon la loi de Paschen reste inférieure dans la zone à la tension électrostatique (E) des particules de poussière (S) et autres.

6. Dispositif selon l'une revendications 4 ou 5, caractérisé en ce que l'extrémité de la buse est disposée de telle manière que le flux gazeux en sortie soit dirigée à l'opposé du sens de déplacement de la bande de matériau (1; 71).

7. Dispositif selon l'une des revendications 4 à 6, caractérisé en ce que l'axe du conduit (21 ; 55) de la buse de l'unité d'injection (3a, 3b, 53) s'étend selon un angle (α, χ) compris entre 20° et 100°, et de préférence entre 30° et 55°, par rapport a' la bande de matériaux (1; 71) ou sa tangente (68).

8. Dispositif selon la revendication 7, caractérisé en ce que la paroi de la buse de l'unité d'injection (3a, 3b, 53) comporte au moins une zone asymétrique selon son axe, plus particulièrement dans la zone d'ouverture (20, 60) dans laquelle la génératrice du conduit de la buse de l'unité d'injection (3a, 3b, 53) est une droite (21, 55) s'étendant selon un angle (α, σ) compris entre 20° et 100° et de préférence entre 30° et 55° par rapport à la bande (11, 71).

9. Dispositif selon la revendication 8, caractérisé en ce que la génératrice droite (21, 55) du conduit de la buse de l'unité d'injection se termine par un angle aigu (21, 63) au niveau la sortie (20, 60) de la buse pour produire une zone de turbulence s'étendant jusqu'à la bande de matériau.

10. Dispositif selon l'une des revendications 4 à 9, caractérisé en ce que l'ouverture d'aspiration (35) de l'unité d'aspiration (27, 65) forme un conduit effilé à partir de l'ouverture d'aspiration (31a), la génératrice de la buse étant une première droite (36a) s'étendant selon un angle (α, χ) compris entre 15° et 50° et plus particulièrement entre 33° et 39° par rapport à la bande (11, 71).

11. Dispositif selon l'une des revendication 4 à 10, caractérisé en ce que l'unité d'injection (3a, 3b; 53) est composée d'au moins deux parties (3' ; 3'', 54a, 54b), de préférence suivant une ligne de séparation (47) formée par la droite (21, 55) de la génératrice du conduit de la buse.

12. Dispositif selon l'une des revendications 4 à 11, caractérisé en ce qu'il est séparé en éléments de préférence parallèles à la direction relative du mouvement (11, 70) de la bande (11, 71) pour permettre d'adapter facilement le dispositif à la largeur de la bande (11, 71).

13. Dispositif selon l'une des revendications 4 à 12, caractérisé en ce qu'une première et une deuxième unité d'injection (3a) sont disposées à distance l'une de l'autre dans la direction relative du mouvement (11) de la bande de matériau (1), une unité d'aspiration (7a) étant disposée sur les deux côtés de ladite unité d'injection, l'axe du conduit de la buse d'injection de la première et de la seconde unité d'injection étant à l'opposé l'un de l'autre.
